# EUROPÄISCHE PATENTSCHRIFT

(11) **EP 0 730 527 B1**
(45) Veröffentlichungstag und Bekanntmachung des Hinweises auf die Patenterteilung: **13.08.1997**
(21) Anmeldenummer: 95901332.7
(22) Anmeldetag: 23.11.1994
(51) Int. Cl.: B41F 31/04

(54) **VORRICHTUNG ZUR ZUFUHR VON DRUCKFARBE IN DAS FARBWERK EINER DRUCKMASCHINE**
DEVICE FOR SUPPLYING PRINTING INK TO THE INKING SYSTEM OF A PRINTER
DISPOSITIF D'ALIMENTATION DU MECANISME D'ENCRAGE D'IMPRIMANTES EN ENCRE D'IMPRESSION

(30) Priorität: 24.11.1993 DE 4339939
(43) Veröffentlichungstag der Anmeldung: 11.09.1996
(73) Patentinhaber: Wagner, Robert A., 65428 Rüsselsheim (DE)
(72) Erfinder: Wagner, Robert A., 65428 Rüsselsheim (DE)
(74) Vertreter: Nix, Frank Arnold, Dr.
(86) Internationale Anmeldenummer: DE9401402
(87) Internationale Veröffentlichungsnummer: WO9514574

(56) Entgegenhaltungen:
- EP-A- 0 022 912
- DE-A- 1 611 285
- US-A- 3 339 485

## Beschreibung

Die vorliegende Erfindung bezieht sich auf die Zufuhr der Druckfarbe in das Farbwerk einer Druckmaschine, und zwar insbesondere auf das Auftragen der Farbschicht auf die Duktorwalze am Anfang des Farbwerks.

Herkömmlicherweise ist hierzu ein Farbkasten vorgesehen, der bei der Vorbereitung der Maschine für den Druck mit einer Vorratsmenge Druckfarbe gefüllt wird. Da die genaue Verbrauchsmenge nicht bekannt ist, wird in aller Regel eine größere Farbmenge eingefüllt als benötigt.

Während des Druckens sinkt das Niveau der Druckfarbe und damit der statische Druck am vorderen Rand des Farbkastenbodens, wo eine Mehrzahl von Farbdosierelementen, z.B. verschiebliche Schieber oder verstellbare Farbmesser vorgesehen sind, die den Farbaufgabespalt und damit die Schichtstärke der von der Duktoroberfläche zur Heberwalze mitgenommenen Farbe bestimmen. Um die an der jeweiligen Position gewünschte Farbmenge in das Farbwerk einzuleiten, werden außer den Farbdosierelementen auch noch die Duktordrehzahl und der Einsatz der die Farbe vom Duktor abnehmenden Heberwalze entsprechend gesteuert. Unberücksichtigt bleibt dabei jedoch, daß auch der statische Druck der Farbe am Ort der Farbdosierelemente Einfluß auf die Farbübertragung hat, so daß nur ein mittlerer Füllstand der Farbe optimal sein kann und das Druckergebnis bei Überfüllung oder Unterfüllung jeweils mit geringerer Qualität ausfällt. Angesichts der immer schnelleren Druckmaschinen und damit des schnelleren Farbverbrauchs wirkt sich dieser Umstand negativ auf die Druckqualität und die Bedienerfreundlichkeit der Druckmaschine aus.

Ein weiterer Nachteil ist darin zu sehen, daß nach Beendigung eines Druckauftrags in den üblichen Farbkästen meist größere Restmengen Druckfarbe verbleiben, deren weitere Aufbewahrung oder Entsorgung Schwierigkeiten bereitet.

Eine gewisse Verbesserung ergibt sich mit einer aus dem DE-GM 1 944 832 bekannten Technik des Farbauftrags auf die Duktorwalze eines Farbwerks, bei der oberhalb des üblichen Farbkastens mit als Dosierelement wirkendem Farbmesser eine in Querrichtung verfahrbare Farbpumpe vorgesehen ist, die die Farbe durch eine Düse nach unten auf den Duktor abgibt. Bei dieser Ausbildung kann der Farbvorrat gering gehalten werden und es kann die Farbabgabe längs des Duktors entsprechend der gewünschten Verteilung gesteuert werden. Hier können sich jedoch Schwierigkeiten daraus ergeben, daß die zähe Druckfarbe nicht wie gewünscht nachfließt. Auch kann sich an der offenen Oberfläche des Farbvorrats eine störend wirkende Haut bilden.

Ein Begrenzungselement für den Farbvorrat ist aus der US-PS 3 457 858 bekannt, wo ein keilförmiger Körper von hinten auf den geneigten Boden des Farbkastens geschoben wird und unter der Wirkung des Gewichts den Farbvorrat zwischen sich und dem Duktor einschließt. Dieser Begrenzungskörper ist jedoch nur manuell verschiebbar und kann durch einen sich im Farbvorrat aufbauenden Druck weggeschoben werden, so daß auch hier kein definierter Farbauftrag und vollständiger Verbrauch des Farbvorrats sichergestellt ist.

Bei einer aus DE-OS 28 16 881 bekannten Vorrichtung wird Farbe mittels eines Dosierbalkens auf eine drehende Walze aufgetragen, wobei eine Verteilung in Längsrichtung der Walze dadurch stattfindet, daß die Farbe von einer Mehrzahl von in Längsrichtung aufeinanderfolgenden und einzeln steuerbaren Pumpen in einen Spaltraum gefördert wird, der von einer entsprechend dem Radius der Walze gebogenen Farbschiene zwischen dieser und der Walzenoberfläche gebildet wird. Diese Ausbildung ist ziemlich kompliziert, schwierig zu reinigen und gewährleistet dennoch keine zuverlässig gleichmäßige Farbverteilung.

Aufgabe der vorliegenden Erfindung ist die Schaffung einer Vorrichtung zur Zufuhr von Druckfarbe in das Farbwerk einer Druckmaschine, die gleichmäßig optimale Bedingungen für die Farbabgabe an die Duktoroberfläche vor den Farbdosierelementen zu erzielen gestattet, und zwar bei auf ein Minimum begrenzten Restmengen an Farbvorrat bei Beendigung eines Druckauftrags.

Die Lösung der gestellten Aufgabe gelingt durch die in den Patentansprüchen angegebenen Merkmale. Durch die erfindungsgemäße Ausbildung wird es möglich, einen kleinen und dennoch gleichmäßig befüllten und unter dosierbarem Druck stehenden Farbvorratsraum zu schaffen, so daß die jeweils günstigsten Bedingungen für die Farbübertragung auf die Duktoroberfläche vor den Farbdosierelementen einstellbar sind. Dadurch treffen auch diese auf gleichbleibende Betriebsbedingungen und die gewünschte Farbverteilung längs des Duktors kann sicherer erzielt werden. Die Steuerbarkeit des Drucks im Farbvorrat eröffnet eine weitere Möglichkeit zur optimalen Gestaltung der Farbübertragung.

Durch die erfindungsgemäße Ausbildung und die mit dieser geschaffenen Möglichkeit der Drucksteuerung der Farbabgabe kann diese auch wesentlich höher eingestellt werden als sie mit konventionellen Farbkästen erzielbar wäre. Dies eröffnet die Möglichkeit der Verwendung kürzerer Farbwerke, die mit weniger Verreib- und Zwischenwalzen auskommen. Die Möglichkeit, all dies mit einem minimalen Farbvorratsraum zu bewirken, führt zu geringen Farbresten nach Beendigung eines Druckauftrags und eröffnet die Möglichkeit, beim Waschen des Farbwerks auch die den Farbvorratsraum bildenden Elemente mitzuwaschen.

Wegen des kleinen und räumlich abgeschlossenen Farbvorratsraums kann es nicht zur Hautbildung an freien Farboberflächen kommen. Auch wirkt der Druck im Farbvorrat und die hierdurch bewirkte Zwangsförderung der Gefahr entgegen, daß sich Verschmutzungen festsetzen, die die Farbdosierung stören könnten. Auch wirkt sich die durch die von der Duktoroberfläche in den Farbvorrat zurückgeführte emulgierte Farbe, deren Konsistenz und Eigenschaften durch die Wasseraufnahme verändert sind, weniger störend aus. Auch ist die Gefahr des "Stehenbleibens" von Farbe beseitigt, wie es insbesondere bei geringem Farbverbrauch in konventionellen Farbkästen dadurch auftreten kann, daß Wirbelbewegungen im Farbvorrat auftreten und dessen Übertragung behindern oder ganz verhindern.

Die Erfindung wird nachfolgend durch die Beschreibung von Ausführungsbeispielen weiter erläutert. Es zeigt
- Fig. 1: eine für die Nachrüstung vorhandener Maschinen geeignete Farbzufuhrvorrichtung;
- Fig. 2: eine Farbzufuhrvorrichtung in einer zweiten Ausbildung mit einem an einem Farbkastenboden angelenkten schwenkbaren Begrenzungselement;
- Fig. 3: eine Farbzufuhrvorrichtung in einer dritten Ausbildung mit seitlichen Farbzuführungen;
- Fig. 4: eine Farbzufuhrvorrichtung in einer vierten Ausbildung mit einer Restmengen-Ausdrückvorrichtung.

In der ersten Ausbildungsform gemäß Fig. 1 ist einer Duktorwalze 1 ein konventioneller Farbkasten 2 zugeordnet, dessen geneigter Boden 3 am vorderen Rand Schieber 4 als Farbdosierelemente aufweist. Diese sind in bekannter Weise, wie durch den doppelköpfigen Pfeil angedeutet, steuerbar und dienen zur zonenweisen Einstellung der Schichtdicke der auf die Duktoroberfläche abgegebenen Farbe.

Auf dem Farbkastenboden 3 ist ein Begrenzungselement 5 mittels einer Einspannvorrichtung 6 festgespannt. Es erstreckt sich in Querrichtung über die gesamte Abmessung des Farbkastens und sein vorderer Rand weist einen etwa tangential zur Duktoroberfläche verlaufenden Abschnitt 7 auf, der einen bestimmten Spaltabstand 8 zur Duktoroberfläche einhält. Der Spaltabstand 8 wird beispielsweise mit Meßfühlern festgelegt, bevor das Begrenzungselement 5 festgespannt wird.

Die vordere Stirnfläche 9 des Begrenzungselements 5 ist so ausgebildet, daß sie zusammen mit dem vorderen Rand des Farbkastenbodens 3 und den Farbdosierschiebern 4 sowie der angrenzenden Oberfläche des Duktors 1 einen umgrenzten und praktisch geschlossenen Farbvorratsraum 10 bildet. In diesen mündet ein Farbzufuhrkanal 11, der im Begrenzungselement 5 in der Mitte von dessen Erstreckung ausgeführt ist und an den ein Schlauch 14 zur Zufuhr von Farbe unter dosiertem Druck angeschlossen ist. Der Farbzufuhrkanal 11 ist gebildet aus einem rechtwinklig zur Oberfläche des Begrenzungselements 5 verlaufenden Abschnitt 12 in Form einer Bohrung und einer Aussparung 13 in der Unterfläche des Begrenzungselements 5, die sich nach vorn verbreitert und zusammen mit dem Farbkastenboden 3 eine sich verbreiternde Spaltdüse bildet. Es versteht sich, daß bei Bedarf mehrere solcher Farbzufuhrstellen in Querrichtung verteilt vorgesehen werden können.

Der Schlauch 6 ist an eine geeignete Farbfördereinrichtung angeschlossen, die den Druck der Farbe im Farbvorratsraum 10 auf einem gewünschten optimalen Wert zu halten gestattet, der seinerseits wiederum von einer Reihe von Parametern abhängt, insbesondere der Viskosität der Farbe, der Drehzahl des Duktors, der summaren Größe des von den Schiebern 4 freigegebenen Austrittsspalts. Dabei wird der Zufuhrdruck der Farbe durch den Kanal 11 im Gleichgewicht stehen zu dem sich im Spaltabstand 8 aufbauenden Druck, in dem die zurückgeführte emulgierte Farbe einer Scherströmung unterliegt und einen von einer Vielzahl von Faktoren abhängigen Wert annimmt, der insbesondere aus einer von der Farbzähigkeit abhängigen Komponente und einer dynamischen Staudruckkomponente besteht.

Als geeignete Farbfördereinrichtung kann in Frage kommen eine Ausdrückvorrichtung für schlauchförmige Gebinde oder eine an Einwegkartuschen oder Rücknahmekartuschen ansetzbare Kolbenfördereinrichtung. Dabei ist die Verpackung der Farbe selbst in die Fördereinrichtung einbezogen und die Gebinde können fast vollständig entleert und dann problemlos entsorgt werden. Ebenso kann eine besondere Pumpeinrichtung eines Tank- oder Faßfördersystems zur Druckzufuhr der Farbe dienen.

Der Betrieb der beschriebenen Vorrichtung verläuft in der Weise, daß der Farbvorratsraum 10 bei rotierendem Duktor 1 gefüllt wird und im laufenden Druckbetrieb dann durch Nachförderung von Farbe der Druck im Farbvorratsraum auf dem jeweils optimalen Wert, nämlich im vorstehend beschriebenen Gleichgewicht gehalten wird.

Durch die Steuerung des Drucks der Farbe im Farbvorratsraum 10 gelingt die Erzielung gleichmäßig hoher Druckqualität über die gesamte Auflage vom ersten bis zum letzten Blatt. Die Überwachung und manuelle Nachfüllung von Farbkästen entfällt. Die Reinigung der Maschine gestaltet sich wesentlich einfacher. Beispielsweise kann bei der betrachteten ersten Ausbildung gemäß Fig. 1 die Stirnfläche 9 und ggfs. schmale angrenzende Streifen des Tangentialabschnitts 7 und der Unterfläche des Begrenzungselements 5 mit einem Klebestreifen abgeklebt werden, der nach Beendigung des Druckauftrags abgezogen werden kann, so daß das Begrenzungselement selbst keiner Reinigung mehr bedarf.

Während die vorstehend betrachtete erste Ausführungsform der Vorrichtung sich zur einfachen Nachrüstung vorhandener Farbwerke von Druckmaschinen eignet, zeigt Fig. 2 eine zweite Ausbildung, die gewisse konstruktive Änderungen erfordert.

Auch bei dieser Ausbildung ist ein Farbkastenboden 3 mit Farbdosierschiebern 4 am vorderen Rand vorhanden. Das Begrenzungselement 5 ist hier in Form einer Wand ausgebildet und mittels eines Gelenks 16 am Farbkastenboden 3 schwenkbar angelenkt und von einer Stellvorrichtung 17 beaufschlagt, die den Spaltabstand 8 zwischen Begrenzungselement 5 und Oberfläche des Duktors 1 einzustellen gestattet. Die Farbzufuhr geschieht durch den Schlauch 14 und eine Farbzufuhröffnung 19 im Begrenzungselement 5.

Bei dieser Ausbildung kann bei Bedarf außer den bekannten Parametern und dem Druck im Farbvorratsraum 10 auch noch der Spaltabstand 8 während des Druckbetriebs geregelt werden.

Bei der dritten Ausbildungsvariante gemäß Fig. 3 ist der Farbvorratsraum 10 im wesentlichen im vorderen Rand des Begrenzungselements 5 von einer über die gesamte Quererstreckung verlaufenden Ausnehmung gebildet, die an den Enden durch Seitenwände abgeschlossen ist, in denen Farbzufuhröffnungen 19 vorgesehen sind, an welchen Schläuche 14 angeschlossen sind. Auf diese Weise erfolgt die Farbzufuhr von beiden Seiten her.

Die vierte Ausbildung gemäß Fig. 4 entspricht grundsätzlich der ersten Ausbildung insofern, als auch hier auf einem Farbkastenboden 3 mit an dessen vorderem Rand angeordneten Farbdosierschiebern 4 ein Begrenzungselement 5 mittels einer Einspannvorrichtung 6 festlegbar ist. Das den Farbvorratsraum 10 begrenzende Element 5 besteht hier aus zwei Teilen, nämlich einer unteren, auf dem Farbkastenboden 3 unmittelbar sitzenden Schiebeplatte 21 und einer auf dieser sitzenden Oberplatte 22, an der die Einspannvorrichtung 6 angreift und deren vorderer Rand auf den Spaltabstand 8 eingestellt wird. Die Schiebeplatte 21 ist mit einem Schiebeantrieb 24 verbunden. Ihr vorderer Rand ist entsprechend der Richtung und der Krümmung der Duktoroberfläche gestaltet.

In der zurückgezogenen Stellung der Schiebeplatte 21 ist der Farbvorratsraum 10 zwischen deren vorderem Rand, der freigegebenen Unterfläche der Oberplatte 22, der Duktoroberfläche und dem vorderen Rand des Farbkastenbodens 3 mit den Farbdosierschiebern 4 gebildet. In diesen Raum mündet der Farbzufuhrkanal 11, der durch die Oberplatte 22 verläuft. Der normale Druckbetrieb findet in dieser Konfiguration statt.

Bei Beendigung des Druckbetriebs wird die Farbzufuhr durch den Zufuhrkanal 11 eingestellt und die noch im Farbvorratsraum 10 vorhandene Restmenge durch Vorschieben der Schiebeplatte 21 verdrängt. Dadurch wird auch noch diese Restmenge verbraucht und gleichzeitig der Zufuhrkanal 11 durch die Oberfläche der Schiebeplatte 21 verschlossen.

## Patentansprüche

1. Vorrichtung zur Zufuhr von Druckfarbe in das Farbwerk einer Druckmaschine mit einem Duktor (1), einer Mehrzahl von längs des Duktors aufeinanderfolgenden, einen veränderlichen Farbaufgabespalt bildenden Farbdosierelementen (4) am Boden eines Farbkastens (2) und einem einen Farbvorratsraum (10) im Farbkasten (2) ausbildenden Begrenzungselement (5),
dadurch gekennzeichnet, daß das Begrenzungselement (5) einen sich längs des Duktors erstreckenden, räumlich abgeschlossenen Farbvorratsraum (10) kleinen Querschnitts ausbildet und in einem definierten Spaltabstand (8) für die zurückkommende Farbe von der Duktoroberfläche einstellbar ist,
und wenigstens ein Farbzufuhrkanal (11) vorgesehen ist, durch den die Druckfarbe unter dosiertem Überdruck in den Farbvorratsraum (10) einleitbar ist.

2. Vorrichtung nach Anspruch 1, gekennzeichnet durch einen Farbkasten (2), auf dessen Boden (3) das Begrenzungselement (5) feststellbar ist, wobei der in den Farbvorratsraum (10) mündende Farbzufuhrkanal (11) durch das Begrenzungselement (5) verläuft.

3. Vorrichtung nach Anspruch 1, dadurch gekennzeichnet, daß das Begrenzungselement (5) als schwenkbare Wand ausgebildet ist, am Farbkasten (3) angelenkt ist und sein Abstand (8) vom Duktor (1) mittels einer Stellvorrichtung (17) einstellbar ist (Fig. 2).

4. Vorrichtung nach Anspruch 1, dadurch gekennzeichnet, daß der Farbvorratsraum (10) von einer Kehle im vorderen Ende des Begrenzungselements (5) gebildet ist und die Farbzufuhr von beiden Seiten durch zwei Farbzufuhröffnungen (19) in Endwänden des Farbvorratsraums (10) erfolgt (Fig. 3).

5. Vorrichtung nach Ansprüchen 1 und/oder 2, dadurch gekennzeichnet, daß das Begrenzungselement (5) aus einer auf dem Farbkastenboden aufliegenden unteren antreibbaren Schiebeplatte (21) und einer auf dieser sitzenden Oberplatte (22) besteht, deren vorderer Rand den Spaltabstand (8) zum Duktor (1) bildet, wobei der vordere Rand der Schiebeplatte (21) entsprechend dem dortigen Verlauf der Duktoroberfläche geneigt und gekrümmt ist.

6. Vorrichtung nach Anspruch 5, dadurch gekennzeichnet, daß der Farbzufuhrkanal (11) in der Oberplatte (22) ausgeführt ist und seine Mündungsstelle in den Farbvorratsraum (10) bei vorgeschobener Schiebeplatte (21) von dieser überdeckt ist.

## Claims

1. Device for supplying printing ink to the inking unit of a printer, having a duct roller (1), a plurality of ink metering elements (4) on the base of an ink duct (2), which are arranged in succession along the duct roller and form a variable ink feeding gap, and a delimiting element (5) which forms an ink reservoir space (10) in the ink duct (2), characterised in that the delimiting element (5) forms an ink reservoir space (10), which extends along the duct roller, is spatially closed off and has a small cross-section, and can be adjusted in terms of a defined gap distance (8) for the returning ink from the duct roller surface, and at least one ink supply channel (11) is provided, through which the printing ink can be introduced into the ink reservoir space (10) under metered overpressure.

2. Device according to claim 1, characterised by an ink duct (2), on the base (3) of which can be fixed the delimiting element (5), with the ink supply channel (11), which opens out into the ink reservoir space (10), extending through the delimiting element (5).

3. Device according to claim 1, characterised in that the delimiting element (5) is constructed as a pivotable wall, is hinged on the ink duct (3) and its distance (8) from the duct roller (1) can be adjusted by means of an adjusting device (17) (Figure 2).

4. Device according to claim 1, characterised in that the ink reservoir space (10) is formed by a groove in the front end of the delimiting element (5) and the supply of ink takes place from both sides through two ink supply openings (19) in end walls of the ink reservoir space (10) (Figure 3).

5. Device according to claims 1 and/or 2, characterised in that the delimiting element (5) consists of a lower drivable sliding plate (21), which rests on the ink duct base, and an upper plate (22), which sits on said lower plate and the front edge of which forms the gap distance (8) with respect to the duct roller (1), with the front edge of the sliding plate (21) being inclined and curved in accordance with the shape of the duct roller surface at that point.

6. Device according to claim 5, characterised in that the ink supply channel (11) is constructed in the upper plate (22) and its place of opening into the ink reservoir space (10) is covered by the sliding plate (21) when the latter is pushed forward.

## Revendications

1. Dispositif d'alimentation en encre d'impression du mécanisme d'encrage d'une imprimante comportant un rouleau encreur (1), plusieurs éléments (4) de dosage d'encre qui sont disposés les uns à la suite des autres au fond d'un encrier (2), le long du cylindre encreur, et forment une fente réglable de distribution d'encre ainsi qu'un élément limiteur (5) qui définit une réserve (10) d'encre à l'intérieur de l'encrier (2), caractérisé par le fait que l'élément limiteur (5) définit une réserve (10) d'encre fermée de faible section qui s'étend le long du rouleau encreur et peut être réglé à une distance (8) définie par rapport à la surface du rouleau encreur, pour le retour de l'encre, et par le fait qu'il est prévu au moins un canal (11) d'alimentation en encre par lequel l'encre d'impression est introduite sous une pression dosée dans la réserve d'encre (10).

2. Dispositif selon la revendication 1, caractérisé par un encrier (2) sur le fond (3) duquel est fixé l'élément limiteur (5), le canal (11) d'alimentation en encre qui débouche dans la réserve (10) d'encre s'étendant à travers l'élément limiteur (5).

3. Dispositif selon la revendication 1, caractérisé par le fait que l'élément limiteur (5) est agencé sous forme de paroi pivotante, est articulé sur l'encrier (3) et que sa distance (8) par rapport au rouleau encreur (1) peut être réglée à l'aide d'un dispositif de réglage (17) (figure 2).

4. Dispositif selon la revendication 1, caractérisé par le fait que la réserve (10) d'encre est formée par une gorge à l'extrémité antérieure de l'élément limiteur (5) et que l'alimentation en encre a lieu par deux orifices (19) d'alimentation en encre prévus dans les parois d'extrémité de la réserve d'encre (10).

5. Dispositif selon les revendications 1 et/ou 2, caractérisé par le fait que l'élément limiteur (5) est formé d'une plaque coulissante (21) inférieure entraînée, appliquée sur le fond de l'encrier, et d'une plaque supérieure (22) dont le bord antérieur forme la fente (8) avec le rouleau encreur (1), le bord antérieur de la plaque coulissante (21) étant incliné et incurvé en accord avec le contour de la surface du rouleau encreur à ce niveau.

6. Dispositif selon la revendication 5, caractérisé par le fait que le canal (11) d'alimentation en encre est aménagé dans la plaque supérieure (22) et que son embouchure dans la réserve (10) d'encre est couverte par la plaque coulissante (21), lorsque celle-ci est avancée.
